# EUROPÄISCHE PATENTSCHRIFT

(11) **EP 0 430 351 B1**
(45) Veröffentlichungstag und Bekanntmachung des Hinweises auf die Patenterteilung: **24.07.1996**
(21) Anmeldenummer: 90203078.2
(22) Anmeldetag: 22.11.1990
(51) Int. Cl.: E04G 11/50, E04G 11/48

(54) **Trägerkonstruktion für Deckenschalungsplatten**
Supporting structure for floorshuttering panels
Support pour panneaux de coffrage de dalles

(30) Priorität: 27.11.1989 NL 8902924
(43) Veröffentlichungstag der Anmeldung: 05.06.1991
(73) Patentinhaber: de Leeuw, Petrus Johannes Lambertus, NL-5735 AK Aarle-Rixtel (NL)
(72) Erfinder: de Leeuw, Petrus Johannes Lambertus, NL-5735 AK Aarle-Rixtel (NL)

(56) Entgegenhaltungen:
- EP-A- 0 022 543
- US-A- 3 798 865
- US-A- 4 586 841

## Beschreibung

Die Erfindung betrifft eine Kombination eines Querträgers und eines Längsträgers, wobei der Längträger an beiden Seiten mit einem einen aufstehenden Rand aufweisenden Tragflansch und einem oberen Flansch welcher seitlich in bezug auf den vertikalen Steg eines Längträgers ausragt, versehen ist, wobei der Querträger an mindestens einem Längsende mit einem hakenförmigen Ende zum über den aufstehenden Rand des Längsträgers hin Haken versehen ist und wobei das Ende des Querträgers so ausgeführt ist, dass dieser Träger in einem um seine Längsachse verdrehten, ersten Kipposition über den Rand des Tragflansches des Längsträgers hin gehakt werden kann und durch Verdrehung um seine Längsachse in eine zweite Kipposition bringbar ist.

Eine derartige Konstruktion ist bekannt aus der US-A-4586841. Eine solche Konstruktion wird verwendet für die Aufhängung einer hängenden Decke in Gebäuden.

Wenn man die bekannte Kombination als Trägerkonstruktion für Schalungsplatten für das Schalen von Betondecken bei der Utilitätsbau verwendet, dann kann nach den über den Rand des Längsträgers Einhaken eines Querträgers dieser Querträger eine derartige Bewegungsfreiheit nach oben aufweisen, dass dieser ausser Position geraten kann. Dieses kann insbesondere auftreten, wenn ein Querträger nur an einem Ende in einem Längsträger montiert worden ist und das andere Ende frei auf einer Stahlrohrstütze auskragt. Für die sich auf die Bodenschalungsplatten befindenden Personen kann dieses zu unerwünschten Situationen führen.

Die Erfindung bezweckt nun eine Konstruktion zu schaffen, wobei der Querträger nicht mehr in bezug auf den Längsträger ausser Position geraten kann, wodurch eine für die sich auf dieser Trägerkonstruktion befindenden Personen im allgemeinen eine noch grössere Sicherheit erhalten wird, und ausserdem diese Konstruktion sich insbesondere eignet, um einen Querträger in eindeutig gesicherter Weise zwischen zwei angebrachten, parallelen Längträgern anzuordnen.

Gemäss der Erfindung wird dieses nun mit einer Konstruktion erreicht, die dadurch gekennzeichnet ist, dass in der zweiten Kipposition der Querträger zwischen dem aufstehenden Rand des Tragflansches und dem oberen Flansch des Längsträgers gesichert ist.

Vorteilige Weiterausbildungen sind in den zugehörenden Unteransprüchen näher erläutert.

Die Wirkung wird anhand der Zeichnung näher erläutert, in welcher:
Figur 1 eine Kombination von Längsträgern 1 mit dazwischen aufgelegten Querträgern 2 darstellt,
Figur 2 eine Kombination betrifft von Querträgern 2 welche an einem Ende auf dem Längsträger 1 aufgelegt sind, und das andere Ende von einem Kantholz 3 mit Stahlrohrstützen 4 gestützt ist,
Figur 3 eine Auflegung eines Querträgers in einem Längsträger zeigt und zwar in seiner ungesicherten Lage,
Figur 3a einen Querschnitt entlang A-A aus der Figur 3 ist,
Figur 4 eine Auflegung eines Querträgers in einem Längsträger zeigt, nachdem der Querträger um 90° um seine Längsachse verdreht ist, wodurch die Sicherung unterhalb des oberen Flansches des Längsträgers zum Stande gekommen ist,
Figur 4a einen Querschnitt entlang B-B aus der Figur 4 ist,
Figur 5 einen Längsträger zeigt,welcher an einem Ende in den Längsträger gehakt werden kann und dieser danach an seinem anderen Ende in die senkrechte Ebene hochbewegt werden kann, wodurch das Ende des Querträgers unterhalb des oberen Flansches des Längsträgers gerät,
Figur 6 in perspektivischer Weise eine Ausführungsform des in den Längsträger zu befestigen einen Endes des Querträgers darstellt und
Figur 7 die Auflegung eines Querträgers in einem Längsträger darstellt, wobei der Querträgerbalken in bezug auf das Trägerende um 180° verdreht werden kann, wodurch die obere Seite des Querträgers in bezug auf die obere Seite des Längsträgers in eine andere Ebene kommt.

Wie aus der Figur 1 ersichtlich ist, wird eine Unterstützung für eine Deckenschalung aus einem Gitter von Längsträgern 1 und Querträgern 2 gebildet. Das Ganze wird von zum Beispiel nicht näher dargestellten Stahlrohrstützen in einer bestimmten Höhe gehalten und wird durch Schalhaut abgedeckt. Der Längsträger weist einen Steg mit an beiden Seiten einen durchgehenden Tragflansch 5 mit aufstehendem Rand 6 auf. Der Querträger 2 hat ein Ende, welches mit einem hakenförmigen Kopf 15 versehen ist, welcher um den aufstehenden Rand 6 des Längsträgers herum haken kann (Figur 5). Der Querträger verbleibt dadurch in Position, daß das Ende 7 sich unterhalb des ausragenden Flansches 9 des Längsträgers befindet.

Am Rande einer anzuordnenden Betondecke wird die Schalung auskragen müssen, damit eine Stirnschalung und Geländerpfosten angeordnet werden können. Dazu ist es zweckvoll, daß die Längsträger über einer Stütze in Form eines Balkens mit z.B. Stahlrohrstützen auskragen. Wäre nun der Querträger im Bereich des Längsträgers nicht nach oben hin gesichert, so könnte die Gefahr entstehen, daß der Querträger aus dem Längsträger kippt, mit allen Folgen davon für die sich unterhalb und auf der Decke befindenden Personen.

Die Querträger müssen an jeder willkürlichen Stelle in einen Längsträger oder z.B. zwischen zwei schon angeordneten Längsträgern gelegt werden können. Durch seine Gestaltung kann das Querträgerende 7 nicht in einer horizontalen Position zwischen dem aufstehende Rand 5 und dem ausragenden oberen Flansch 9 des Längsträgers gehakt werden. Wenn der Querträger nur an einem Ende in einen Längsträger gehakt werden soll (siehe Figur 2), dann kann dieses in der Weise nach Figur 5 ausgeführt werden. Nachdem der Querträger an seinem einen Längsende eingehakt ist, wird das andere Ende gemäß Pfeil X hochgefahren. Einmal in einer horizontalen Position geraten, ist die Verbindung automatisch gesichert.

Wenn der Querträger z.B. zwischen zwei vorhandenen Längsträgern angebracht werden muss, kann nach der Erfindung ein Querträger Verwendung finden, der derart geformt ist, daß dieser in eine um seine Längsachse verdrehte erste Position und in eine horizontale Ebene zwischen den Stegen der beiden nächstliegenden Längsträgern gebracht werden kann (Figur 3, 3a) und danach durch Verdrehung um seine Längsachse zwischen den oberen Flansch 9 und Unterränder 6 gesichert wird. Dazu ist der Querträger 2 an seiner Stirnseite mit einem Sicherungsteil einer z.B. aus der Figur 6 ersichtlichen Form versehen.

Die gewählte Lösung weist einen Querträger 2 auf, welcher eine Stirnplatte 15 mit einem rechteckigen Dreiecksform aufweist, die eine lange Seite 11 und eine kurze Seite 10 hat. Der Querträger 2 wird bei einer ersten verdrehten Position mit seiner langen Seite 11 über den Rand 6 des Tragflansches 5 des Längsträgers 1 gehakt und durch Verdrehung des Querträgers 2 um seine Längsachse wird die hochgerichtete lange Dreiecksseite 11 den Querträger in den Längsträger 1 zwischen den Rand 6 und den oberen Flansch 9 sichern. In dieser Position hakt die Stirnplatte des Querträgers mit seiner kurzen Rechtecksseite 10 über den Rand hin.

Wie es in Figur 7 dargestellt ist, kann das Querträgerende mit z.B. einer Bolzenverbindung 16 an den Querträger befestigt werden. Durch Verstellen der Position des Querträgers 2, gerät jetet die obere Seite des Querträgers in eine andere Ebene. Die dargestellte Ausführungsform hat nur einen Verbindungsbolzen 16, wodurch, (durch Verdrehen des Endes 7 um 180° um die Längsachse des Querträgers) zwischen zwei verschiedenen Ebenen des Querträgers 2, in bezug auf die obere Seite des Längsträgers gewählt werden kann. In Figur 7 ist die Stelle des Verbindungsbolzens 16 derart gewählt, daß die obere Fläche des Querträgers 2 in derselben Ebene wie die Oberfläche des Längsträgers 1 liegt. Durch ein lockeres Drehen des Verbindungsbolzens und ein Drehen des Querträgers 2 um seine Längsachse um einen Winkel von 180°, wird nun der Querträger 2b mit der oberen Seite in einer niedrigeren Ebene als die obere Seite des Querträgers 1 erhalten. Im Bereich des Querträgers 2a kann die Schalungsplatte auf die Längsträger und Querträger gelegt werden. Mit dem Querträger 2b kann eine Schalungsplatte zwischen die Längsträger gelegt werden, welche Platte eine derartige Stärke aufweist, daß die obere Seite der Schalungsplatte in derselben Ebene liegt als die obere Seite des Längsträgers 1, so daß eine flache Schalungsfläche erhalten wird.

Die Erfindung ist nicht nur auf die Verwendung bei schon parallel zueinander fest angeordneten Längsträgern beschränkt. Sie findet auch Verwendung für das in einen Längsträger Einhaken eines Querträgerendes, wobei das andere Ende eines Querträgers nach dem Einhaken des ersten Endes aus einer niedriger liegenden Ebene endgültig auf dieselbe Höhe wie das erste Ende gebracht wird. In der Endposition ist das Querträgerende gleichfalls in dem Längsträger gesichert.

## Patentansprüche

1. Kombination eines Querträgers (2) und eines Längsträgers (1), wobei der Längsträger (1) an beiden Seiten mit einem einen aufstehenden Rand (6) aufweisenden Tragflansch (5) und einem oberen Flansch (9), welcher seitlich in bezug auf den vertikalen Steg eines Langträgers (1) ausragt, versehen ist, wobei der Querträger (2) an mindestens einem Längsende mit einem hakenförmigen Ende zum über den aufstehenden Rand (6) des Längsträgers hin Haken versehen ist und wobei das Ende des Querträgers so ausgeführt ist, dass dieser Träger in einem um seine Längsachse verdrehten, ersten Kipposition über den Rand (6) des Tragflansches (5) des Längsträgers hin gehakt werden kann und durch Verdrehung um seine Längsachse in eine zweite Kipposition bringbar ist, dadurch gekennzeichnet, dass in der zweiten Kipposition der Querträger (2) zwischen dem aufstehenden Rand (6) des Tragflansches (5) und dem oberen Flansch (9) des Längsträgers (1) gesichert ist.

2. Kombination gemäß Anspruch 1, dadurch gekennzeichnet, daß das hakenförmige Ende des Querträgers (2) eine Kupplungsplatte (15) ist welche, gesehen in Längsrichtung dieses Querträgers, wesentlich die Form eines rechteckigen Dreiecks mit ungleichen Rechtecksseiten aufweist, wobei die Kupplungsplatte mit ihrer langen Rechtecksseite (11) über den aufstehenden Rand (6) des Längsträgers hin gehakt werden kann, nach Verdrehung des Querträgers (2) mit seiner hochgerichteten langen Rechtecksseite (12) und seiner kurzen Rechtecksseite über den genannten Rand (6) hin hakend, durch die hochgerichtete lange Rechtecksseite (12) die Position des Querträgers (2) in bezug auf den Längsträger (1) sichert.

3. Kombination gemäß Anspruch 1 oder 2, dadurch gekennzeichnet, daß der zum Beispiel aus Holz bestehende Querträger (2) an mindestens einem seiner Längsenden mit einem daran befestigten, das hakenförmige Ende enthaltenden Kupplungsorgan (7) versehen ist.

4. Kombination gemäß Anspruch 3, dadurch gekennzeichnet, daß das Kupplungsorgan so eingerichtet ist, daß es in verschiedenen Höhen an den Querträger (2) befestigt werden kann.

## Claims

1. Combination of a transverse beam (2) and a longitudinal beam (1), the longitudinal beam (1) having on either one of the two sides a supporting flange (5) with a raised edge (6), and an upper flange (9) which protrudes sideways relative to the vertical connector of a longitudinal beam(1), the transverse beam (2) having at least at one end a hook-shaped head to be hooked over the raised edge (6) of the longitudinal beam, and the end of the transverse beam is arranged in such a way that this beam in a first tilting position turned around its longitudinal axis can be hooked over the raised edge (6) of the supporting flange (5) of the longitudinal beam and by turning around its longitudinal axis can be brought to a second tilting position, characterized in that in the second tilting position the transverse beam (2) is locked between the raised edge (6) of the supporting flange (5) and the upper flange (9) of the longitudinal beam (1).

2. Combination as claimed in Claim 1, characterized in that the hook-shaped head of the transverse beam (2) is a coupling plate (15) which, seen in longitudinal direction of this transverse beam, in essence has the form of a rightangled triangle with unegual legs, while the coupling plate can be hooked with its long leg (11) over the raised edge (6) of the longitudinal beam, and, after the turning of the transverse beam (2) with its upright long leg (12) and its short leg hooked over said raised edge (6), locks the position of the transverse beam (2) relative to the longitudinal beam (1) by the upright long leg (12).

3. Combination as claimed in Claim 1 or 2, characterized in that the for example wooden transverse beam (2) at least at one of its ends comprises an attached metal coupling element (7) which forms the hook shaped head.

4. Combination as claimed in Claim 3, characterized in that the coupling element is arranged for being installed at different positions along the transverse beam (2).

## Revendications

1. Combinaison d'une poutre transversale (2) et d'une poutre longitudinale (1), dans laquelle la poutre longitudinale (1) est munie des deux côtés d'un flasque porteur (5) présentant un bord relevé (6) et d'un flasque supérieur (9) dépassant latéralement l'âme verticale de la poutre longitudinale (1), la poutre transversale (2) étant munie, à au moins une extrémité longitudinale, d'une extrémité en forme de crochet pouvant être accrochée au bord relevé (6) de la poutre longitudinale et l'extrémité de la poutre transversale étant réalisée de façon que cette poutre puisse accrochée au bord (6) du flasque porteur (5) de la poutre longitudinale dans une première position de basculement, toumée autour de son axe longitudinal, dans une deuxième position de basculement, caractérisée en ce que dans la deuxième position de basculement la poutre transversale (2) est verrouillée entre le bord relevé (6) de flasque porteur (5) et e flasque supérieur (9) de la poutre longitudinale (1).

2. Combinaison selon la revendication (1), caractérisée en ce que l'extrémité en forme de crochet de la poutre transversale (2) est constituée par une plaque d'accouplement (15) qui,vue dans la direction longitudinale de cette poutre transversale, présente essentiellement la forme de triangle rectangle, dont les côtés d'angle droit sont inégaux, la plaque d'accouplement pouvant être accrochée par son côté d'angle droit long relevé (6) de la poutre longitudinale et après rotation de la poutre transversale (2), son côtée d'angle droit long relevé (12) et son côté d'angle droit court étant accrochés audit bord (6), elle assure le verrouillage de la position de la poutre transversale (2) par rapport à la poutre longitudinale (1) par suite de l'effet du côté d'angle droit long relevé (12).

3. Combinaison selon la revendication 1 ou 2, caractérisée en ce qu'à au moins l'une de ses extrémités longitudinales, la poutre transversale (2), qui est par exemple en bois, est munie d'un organe d'accouplement (7) fixé à ladite extrémité longitudinale et comportant l'extrémité en forme de crochet.

4. Combinaison selon la revendication 3, caractérisée en ce que l'organe d'accouplement est conçu de façon à pouvoir être fixé à plusieurs hauteurs à la poutre transversale (2).
